# FASCICULE DE BREVET EUROPEEN

(11) **EP 0 373 088 B1**
(45) Date de publication et mention de la délivrance du brevet: **08.04.1992**
(21) Numéro de dépôt: 89450016.4
(22) Date de dépôt: 08.12.1989
(51) Int. Cl.: E04F 15/024, E04D 11/00

(54) **Dispositif de réglage de plots-supports de dalles ou analogues**
Einstellvorrichtung für Bodenplatten tragende Stützen oder dergleichen
Adjusting device for supports carrying floor slabs or the like

(30) Priorité: 08.12.1988 FR 8816417
(43) Date de publication de la demande: 13.06.1990
(73) Titulaire: Corrado, Dominique, F-92800 Epinay sur Seine (FR); Zaid, Jean-Edmond, F-33360 Carignan (FR); Lucchina, Pascal, F-33200 Bordeaux (FR)
(72) Inventeur: Corrado, Dominique, F-92800 Epinay sur Seine (FR); Zaid, Jean-Edmond, F-33360 Carignan (FR); Lucchina, Pascal, F-33200 Bordeaux (FR)
(74) Mandataire: Thébault, Jean-Louis

(56) Documents cités:
- BE-A- 902 616
- DE-A- 2 530 224
- DE-A- 3 413 446
- FR-A- 2 451 979
- FR-A- 2 555 224
- FR-A- 2 598 779
- LU-A- 69 255

## Description

La présente invention a trait à un dispositif de réglage de plots-supports notamment de dalles servant de surface de circulation, en particulier de terrasses.

Dans ce type de surface les dalles ou dallettes, en béton ou autre matière, reposent sur des systèmes d'étanchéité de terrasses circulables par l'intermédiaire de plots dont il faut pouvoir régler la hauteur à des fins d'ajustement de la face supérieure des dalles.

Les plots-supports destinés à cet usage et actuellement utilisés comportent un système de réglage manuel présentant divers inconvénients.

Ces plots-supports sont constitués d'un socle portant une vis réglable en hauteur et portant elle-même une tête-plateau sur laquelle reposent les angles des dalles.

Le réglage des dalles de béton, dont le poids unitaire est de l'ordre de 25 Kg, par un tel dispositif nécessite obligatoirement une position de travail accroupie, à genoux ou fortement courbée, qui est épuisante pour la personne effectuant cette tâche.

A cette mauvaise position de travail s'ajoute l'effort concentré sur deux doigts d'une des mains pour la rotation de la vis dans son socle afin de régler vers le haut ou vers le bas les dalles en charge.

Ce travail peut s'effectuer alors que le plot supporte 2, 3 ou 4 dalles. Dans ce dernier cas la personne se trouve presque en position allongée.

Certains plots sont livrés avec des clés en plastique pour tenter de limiter l'effort décrit ci-dessus, mais ces clés ne sont pas utilisées car mal adaptées.

Ces inconvénients allongent les temps de pose et ont par conséquent une incidence financière importante sur le coût total de l'ouvrage.

Dans de telles conditions inconfortables et malaisées de pose des dalles supportées par des plots à réglage classique, on constate sur la plupart des chantiers que plusieurs dalles ne sont pas calées. L'affaissement non uniforme naturel du complexe d'étanchéité isolation provoque également après pose un dérèglement des dalles sur plots.

Il est donc nécessaire de revoir après pose le réglage des plots pour recaler les dalles.

Dans le cas des plots classiques, il faut soulever les dalles déréglées, selon le cas visser ou dévisser les plots-supports au hasard, reposer les dalles, vérifier la planéité et la stabilité, et recommencer l'opération jusqu'à l'obtention du résultat désiré.

Toutes ces manoeuvres sont très pénalisantes pour l'entreprise de pose qui doit déplacer à nouveau deux personnes (avec outillage nécessaire pour soulever les dalles) pour une durée indéterminée (allez et retour chantier, etc...) pour reprendre une tâche déjà exécutée.

On a déjà pensé à proposer un plot-support conçu pour permettre un réglage en hauteur avec les dalles en place depuis l'espace au dessus des dalles, par un outil tel qu'un tournevis ou une clé.

Le brevet français N° 2.555.224 décrit un tel plot-support comportant un socle, un organe porté par le socle et réglable en hauteur par vissage sur le socle et une tête-plateau reposant sur ledit organe et supportant des dalles dans leurs angles.

Ledit organe est un fût cylindrique dont le flasque inférieur est muni d'une empreinte de réception d'un tournevis ou clé engagé dans l'intervalle entre les angles des dalles et dans un passage ménagé dans la tête-plateau.

Ce dispositif cependant ne peut, tel qu'il est conçu, fonctionner de manière convenable et, en fait, n'a jamais été réaliseé et utilisé. En effet, l'effort de rotation est appliqué à l'extrémité inférieure dudit fût et provoque un couple de torsion sur ladite extrémité qui, joint au nombre important de filets en prise, entraîne un coincement pratiquement inévitable du fût.

En outre, la tête-plateau repose sur le chant supérieur du fût et plus précisément sur l'arête interne dudit chant puisque la face inférieure de la tête-plateau est conique. Aussi, du fait du poids des dalles reposant sur la tête-plateau, il y a toute chance pour que, du fait de la concentration des efforts de frottement, survienne un grippage du fût qui risque de ne plus pouvoir être entraîné en rotation.

L'invention a pour but de pallier ces divers inconvénients en proposant un plot-support du type décrit ci-dessus, mais conçu de façon à permettre une rotation effective et aisée, en toutes circonstances, même avec la totalité du poids de la personne effectuant le réglage appliqué sur les dalles à proximité immédiate de la zone d'action.

L'invention vise également à proposer un plot-support non susceptible de se dérégler quant à sa position en hauteur, par suite des vibrations auxquelles il pourrait être soumis.

A cet effet, l'invention a pour objet un dispositif de réglage de plots-supports de dalles ou analogues, du type comprenant un socle, un organe porté par le socle et réglable en hauteur par vissage sur le socle et une tête-plateau reposant sur ledit organe et supportant les dalles dans leurs angles, ledit organe étant muni d'un moyen assurant sa rotation sur le socle à l'aide d'un outil approprié, susceptible d'être inséré dans l'intervalle existant entre les dalles en place sur ladite tête-plateau, celle-ci comportant dans sa zone centrale un passage pour l'introduction dudit outil, caractérisé en ce que ledit moyen est une gorge verticale de section rectangulaire de quelques millimètres de largeur et quelques centimètres de longueur, dont l'axe vertical est confondu avec celui dudit organe, ladite gorge étant ménagée dans une partie de l'organe reliée par un voile à la jonction du rebord circulaire supérieur dudit organe et d'une assiette annulaire dont la face supérieure reçoit la tête-plateau, le fond de la gorge étant situé dans une zone sensiblement à mi-hauteur de l'organe.

Avantageusement ledit voile a une forme de cuvette ou entonnoir à des fins de guidage de l'outil de commande de rotation de l'organe réglable en hauteur.

Suivant une autre caractéristique de l'invention, le dispositif comporte des moyens évitant le dévissage intempestif, en particulier sous l'effet des vibrations, entre la tête-plateau et l'organe réglable, ces moyens étant constitués, d'une part, par au moins un ergot solidaire dudit organe, ménagé au droit du rebord interne circulaire supérieur de l'organe et faisant légèrement saillie au dessus du plan de ladite assiette et, d'autre part, par au moins une languette ménagée sur le rebord interne de l'assiette et susceptible de venir en butée contre ledit ergot tout en s'effaçant pour glisser sur ce dernier en cas de mise en rotation dudit organe réglable avec ledit outil approprié.

Un tel dispositif fonctionne remarquablement et aisément, l'organe réglable étant facilement et rapidement positionné en hauteur par vissage grâce à l'outil engagé dans ladite gorge, même dans le cas où la personne qui opère appuie de tout son poids au voisinage immédiat de la zone d'introduction de l'outil entre les dalles.

D'autres caractéristiques et avantages ressortiront de la description qui va suivre de modes de réalisation du dispositif de l'invention, description donnée à titre d'exemple uniquement et en regard des dessins annexés sur lesquels :
- Figure 1 est une vue en coupe verticale axiale d'un socle de plot-support,
- Figure 2 est une vue en coupe verticale d'un organe selon l'invention destiné à être vissé sur le socle de la figure 1,
- Figure 3 est une vue de dessus de la pièce de la figure 2,
- Figure 4 est une vue de dessus d'une tête-plateau destinée à être placée sur la pièce des figures 2 et 3,
- Figure 5 est une vue en élévation avec demi-coupe suivant la ligne V-V de la tête -plateau de la figure 4,
- Figure 6 est une vue en perspective plongeante et partielle d'un organe réglable suivant un autre mode de réalisation ;
- Figure 7 est une vue en perspective de dessous d'une tête-plateau suivant un autre mode de réalisation et plus particulièrement destinée à l'organe réglable de la figure 6, et
- Figure 8 est une vue en éclaté d'un socle, d'un organe réglable selon la figure 6 et d'une allonge intermédiaire.

La pièce représentée sur la figure 1 est un socle comprenant une embase circulaire 1, un fût cylindrique 2, des nervures de renfort 3 et au moins un filet intérieur 4 sur lequel est susceptible de s'engager un filetage 5 ménagé sur la face externe d'un organe 6 (figures 2 et 3) faisant office de vis.

Cet organe 6 comporte à sa partie supérieure une assiette ou sous-face 7, annulaire, solidaire de la partie tubulaire cylindrique portant le filetage 5.

L'assiette 7 est munie sur sa face supérieure (figure 3) de plusieurs alignements radiaux de picots 8 dont le rôle sera précisé plus loin, et, sur sa face inférieure, d'ailettes 9 permettant une éventuelle rotation à la main de la pièce.

L'organe 6 comporte un voile en forme de cuvette ou d'entonnoir 10 relié à sa partie supérieure à la jonction entre le rebord interne de l'assiette 7 et l'extrémité supérieure de la partie cylindrique portant le filetage 5. Ladite cuvette 10 s'étend à l'intérieur de la pièce 6 et son fond est conformé suivant une gorge 11 verticale, de section rectangulaire de quelques millimètres de largeur et quelques centimètres de longueur et dont l'axe vertical est confondu avec l'axe de la pièce 6.

En outre, ladite gorge 11 est située dans une zone sensiblement à mi-hauteur de l'organe 6.

La gorge 11 est susceptible de recevoir un outil spécial en forme de tournevis à large tête occupant pratiquement toute la gorge.

Le fond de la gorge 11 est percé de deux trous 12 d'évacuation d'eau.

La face supérieure de l'assiette 7 est destinée à recevoir la tête-plateau 13 des figures 4 et 5.

Cette tête-plateau 13 est formée d'un disque plat de diamètre très légèrement supérieur à celui de la pièce 6, percé en son centre d'une ouverture circulaire 14 correspondant sensiblement au diamètre du rebord supérieur de l'entonnoir 10. Le disque 13 présente un bord périphérique 15 rabattu de façon à coiffer le bord de la pièce 6 sur laquelle elle repose.

Sur sa face supérieure la pièce 13 est munie à la manière connue de quatre écarteurs 16 de forme aplatie destinés au positionnement des dalles 17. Sur la figure 4 on a représenté quatre de ces dalles 17 reposant sur la pièce 13 par l'un de leurs angles en sorte de ménager entre deux dalles un intervalle et, à l'aplomb du centre de l'ouverture 14, un espace 18 suffisamment grand pour l'engagement dudit outil spécial.

La face inférieure de la pièce 13 comporte une dépression annulaire définissant des nervures radiales 19, au nombre de six dans le mode de réalisation représenté, comme les rangées radiales de picots 8. Le sommet des nervures 19 est de niveau avec ladite face inférieure de la pièce 13.

Le dispositif représenté sur les dessins est avantageusement réalisé en matière plastique.

La mise en place du dispositif se fait comme pour les plots classiques.

La pièce 6 est vissée sur le socle 1, avec interposition ou non d'une allonge telle que celle représentée sur la figure 8 et qui sera décrite plus loin.

Lorsque la pièce 6 se trouve à la hauteur estimée correcte, elle est recouverte de la pièce 13 dont le rebord 15 vient envelopper la périphérie de ladite pièce 6 de sorte que lors d'une rotation relative entre les pièces 6 et 13 les rangées de picots 8 et les nervures 19 vont venir en butée.

Cette butée ne sert qu'à empêcher une rotation relative entre les pièces 6 et 13 du fait des vibrations par exemple, mais n'offre par une résistance suffisante pour s'opposer à la rotation entre les pièces 6 et 13 sous l'action dudit outil, engagé dans la gorge 11.

Les dalles 17 sont posées, à la manière habituelle, sur la tête-plateau 13 comme illustré par les figures 4 et 5.

Par l'espace central 18 est facilement insérée la tige dudit outil spécial. La tête de l'outil passe librement dans l'ouverture 14 et est guidée par l'entonnoir 10 jusque dans la gorge 11. A ce moment, en tournant l'outil dans un sens ou dans l'autre on peut facilement, malgré la présence et le poids, non seulement des quatre dalles 17, mais de la personne qui opère le réglage, visser ou dévisser de manière effective et aisée la pièce 6 sur le socle 1 et ainsi abaisser ou au contraire élever la tête-plateau 13 qui est empêchée de tourner par les dalles 17 et les écarteurs 16. L'épaisseur de ces derniers est déterminée de façon à avoir un intervalle entre dalles 17 et un espace central 18 suffisants pour l'introduction de l'outil assurant la rotation de la pièce 6.

Les ailettes 9 sont optionnelles et destinées à une manoeuvre manuelle si on préfère ce mode de réglage.

Les formes et dimensions de la gorge 11 ou empreinte destinée à recevoir un outil ou analogue conformé à l'effet de s'engager dans l'empreinte en vue d'imprimer un mouvement de rotation à la pièce 6, dans un sens ou dans l'autre, peuvent varier dans de larges mesures. On peut éventuellement prévoir une empreinte cruciforme au lieu et place de la gorge 11, l'outil spécial étant bien entendu conformé en conséquence.

Les figures 6 à 8 illustrent un mode de réalistion préféré des moyens empêchant une rotation intempestive, en particulier sous l'effet des vibrations, de la pièce 6.

Suivant ce mode de réalisation, l'organe 6 est muni d'un ergot 20 ménagé au droit du rebord interne circulaire de l'assiette 7 et faisant légèrement saillie au dessus du plan (figure 8) de ladite assiette.

Sur cet ergot 20 est susceptible de venir en butée l'une de quatre petites languettes 21 conformées radialement sur le rebord interne circulaire de la tête-plateau 13′ (figure 7). L'ergot 20 est en effet sur la trajectoire desdites languettes 21. Lorsque l'une, sous l'effet des vibrations, vient en butée contre l'ergot 20, la rotation relative entre l'organe 6 et la tête-plateau 13′ est stoppée.

Par contre, cette butée ne résiste pas à un couple de rotation exercé par ledit outil spécial engagé dans la gorge 11 (non représenté sur la figure 6) de l'organe 6. Sous l'action de ce couple, la languette 21 se soulève et s'efface sous la pression de l'ergot 20 et l'organe 6 est entraîné en rotation. La tête-plateau 13′, l'organe 6 et le socle 1 sont avantageusement réalisés en une matière plastique moulée appropriée ce qui permet de réduire les efforts de frottement notamment entre l'assiette 7 et la tête-plateau 13′ (ou 13) et de donner aux languettes 21 l'effet élastique recherché.

Dans le mode de réalisation des figures 6 à 8, l'assiette 7 ne comporte pas d'ailettes 9 de commande manuelle et la tête-plateau 13′ est un simple disque plat percé en son centre et muni, sur sa face inférieure, d'une première nervure circulaire 22 de diamètre très légèrement supérieur au diamètre externe de l'assiette 7 et d'une seconde nervure circulaire périphérique 23. La nervure 22 est analogue au rebord 15 de la tête 13 de la figure 5 et sert de guidage et de calage stabilisateur des dalles cependant que la nervure 23 sert à rigidifier la tête-plateau 13′.

La face inférieure (limitée par la nervure 22) de la tête-plateau 13′ est plane et lisse, la surface annulaire étant suffisante pour permettre un bon glissement sans trop de frottement. L'absence d'aspérités sur les surfaces en contact des pièces 13′ et 7 évite l'attaque de la matière des pièces.

Il est important que la gorge 11 soit sensiblement à mi-hauteur de l'organe 6.

Si la gorge est trop haute, l'outil ne pourrait pas tourner et si elle est trop basse, la rotation de l'organe 6 serait plus difficile.

Suivant une autre caractéristique de l'invention illustrée par la figure 8, une allonge 24 peut être mise en place sur le socle 1 pour mieux adapter le plot-support à la hauteur des dalles. A cet effet, l'allonge 24 comporte une partie inférieure de diamètre élargi s'emboîtant sur le socle 1 et une partie supérieure de mêmes caractéristiques que celles du socle. En particulier, l'allonge 24 comporte en partie supérieure au moins un filet interieur 4′ similaire au filet 4 du socle 1.

Afin que les deux filets 4,4′ soient en phase, lorsque l'allonge 24 est en place, il est prévu un système d'indexage permettant d'emboîter l'allonge sur le socle dans la position correcte. Ce système est constitué d'une nervure extérieure 25 conformée suivant une génératrice du socle 1 et coopérant avec une gorge réceptrice 26 de forme complémentaire ménagée de manière similaire à la partie inférieure de l'allonge 24.

En partie supérieure l'allonge 24 comporte également une nervure d'indexage 25 pour l'adjonction éventuelle d'une autre allonge sur l'allonge 24.

De la sorte, l'organe 6 peut être vissé à fond dans l'allonge 24, la partie inférieure du filetage 5 venant en prise avec le filet 4 du socle 1.

## Revendications

1. Dispositif de réglage de plots-supports de dalles ou analogues (17), du type comprenant un socle (1), un organe (6) porté par le socle et réglable en hauteur par vissage sur le socle et une tête-plateau (13,13′) reposant sur ledit organe (6) et supportant les dalles (17) dans leurs angles, ledit organe (6) étant muni d'un moyen assurant sa rotation sur le socle à l'aide d'un outil approprié, susceptible d'être inséré dans l'intervalle existant entre les dalles en place sur ladite tête-plateau (13,13′), celle-ci comportant dans sa zone centrale un passage (14) pour l'introduction dudit outil, caractérisé en ce que ledit moyen est une gorge verticale (11) de section rectangulaire de quelques millimètres de largeur et quelques centimètres de longueur, dont l'axe vertical est confondu avec celui dudit organe (6), ladite gorge étant ménagée dans une partie de l'organe reliée par un voile (10) à la jonction du rebord circulaire supérieur dudit organe et d'une assiette annulaire (7) dont la face supérieure reçoit la tête-plateau (13,13′), le fond de la gorge (11) étant situé dans une zone sensiblement à mi-hauteur de l'organe (6).

2. Dispositif suivant la revendication 1, caractérisé en ce que ledit voile (10) a une forme de cuvette ou entonnoir à des fins de guidage de l'outil de commande de rotation de l'organe réglable en hauteur (6).

3. Dispositif suivant la revendication 1 ou 2, caractérisé en ce qu'entre ledit organe (6) et ladite tête-plateau (13) sont prévus des moyens évitant le dévissage intempestif entre lesdites pièces (6, 13,13′) sans empêcher la manoeuvre de ladite pièce (6) avec ledit outil approprié.

4. Dispositif suivant la revendication 3, caractérisé en ce que lesdits moyens sont des saillies (8, 19) conformées sur les faces en contact desdites pièces (6, 13).

5. Dispositif suivant la revendication 3, caractérisé en ce que lesdits moyens sont constitués, d'une part, par au moins un ergot (20) solidaire dudit organe (6), ménagé au droit du rebord interne circulaire supérieur de l'organe et faisant légèrement saillie au dessus du plan de ladite assiette (7) et, d'autre part, par au moins une languette (21) ménagée sur le rebord interne de l'assiette (7) et susceptible de venir en butée contre ledit ergot tout en s'effaçant pour glisser sur ce dernier en cas de mise en rotation dudit organe réglable avec ledit outil approprié.

6. Dispositif suivant la revendication 5, caractérisé en ce que les surfaces en contact de l'assiette (7) et de la tête-plateau (13′) sont planes, la zone de contact étant délimitée par une nervure (22) de guidage et stabilisation, conformée sur la face inférieure de ladite tête-plateau (13′).

7. Dispositif suivant l'une des revendications 1 à 6, caractérisé en ce qu'il comporte une allonge (24) munie d'au moins un filet intérieur (4′), susceptible d'être emboîtée sur le socle (1) en recevant ledit organe (6), entre l'allonge (24) et le socle (1) étant prévu un système d'indexage pour mettre en phase les filets (4,4′) de l'allonge et de l'organe réglable (6), constitué d'une nervure externe (25) coopérant avec une gorge réceptrice (26), conformées respectivement sur le socle et sur ledit organe.

## Patentansprüche

1. Einstellvorrichtung für Bodenplatten tragende Stützen o.dgl. (17) eines Typs umfassend einen Sockel (1), ein von dem Sockel getragenes und durch Schrauben gegenüber dem Sockel höheneinstellbares Organ (6) und eine auf dem besagten Organ (6) ruhende und die Bodenplatten (17) an ihren Ecken tragende Kopfplatte (13, 13′), wobei das besagte Organ (6) mit einem Mittel versehen ist, das seine Drehung gegenüber dem Sockel mit einem geeigneten Werkzeug, das geeignet ist, in den zwischen den Bodenplatten im Bereich der besagten Kopfplatte (13, 13′) existierenden Zwischenraum eingesetzt zu werden, sicherstellt, welche Kopfplatte im mittleren Bereich einen Durchgang (14) zum Einführen des besagten Werkzeugs aufweist, dadurch gekennzeichnet, daß das besagte Mittel ein vertikaler Hals (11) mit rechteckigem Querschnitt von einigen Millimetern Breite und einigen Zentimetern Länge ist, dessen vertikale Achse mit derjenigen des besagten Organs (6) zusammenfällt, wobei der besagte Hals in einem Bereich des Organs über ein Verbindungsstück (10) mit der Verbindung zwischen dem oberen kreisförmigen Rand des besagten Organs und einem Ringflansch (7), dessen Oberseite die Kopfplatte (13, 13′) aufnimmt, verbunden angeordnet ist, wobei sich der Boden des Halses (11) in einem Bereich etwa auf mittlerer Höhe des Organs (6) befindet.

2. Vorrichtung gemäß Anspruch 1, dadurch gekennzeichnet, daß das besagte Verbindungsstück (10) eine Schalen- oder Trichterform zum Führen des Werkzeugs zur Vornahme der Drehung des höheneinstellbaren Organs (6) besitzt.

3. Vorrichtung gemäß Anspruch 1 oder 2, dadurch gekennzeichnet, daß zwischen dem besagten Organ (6) und der besagten Kopfplatte (13) Mittel vorgesehen sind, um ein unbeabsichtigtes Entschrauben zwischen den besagten Teilen (6, 13, 13′) ohne Behindern der Betätigung des besagten Teils (6) mit dem besagten geeigneten Werkzeug zu vermeiden.

4. Vorrichtung gemäß Anspruch 3, dadurch gekennzeichnet, daß die besagten Mittel Vorsprünge (8, 19), die an den in Kontakt befindlichen Stirnseiten der besagten teile (6, 13) ausgebildet sind, sind.

5. Vorrichtung gemäß Anspruch 3, dadurch gekennzeichnet, daß die besagten Mittel einerseits durch wenigstens eine fest an dem besagten Organ (6) ausgebildete Nase (20), die im Bereich des kreisförmigen Innenrandes des Organs angeordnet ist und etwas über die Ebene des besagten Flansches (7) vorspringt, und andererseits durch wenigstens eine Ausnehmung (21), die über dem Innerand des Flansches (7) angebracht une geeignet ist, in Eingriff mit der besagten Nase diese ganz aufnehmend zu gelangen um auf dem letzteren im Falle des Drehens des besagten mit dem besagten geeigneten Werkzeug einstellbaren Organs zu gleiten.

6. Vorrichtung gemäß Anspruch 5, dadurch gekennzeichnet, daß die in Kontakt befindlichen Flächen des Flansches (7) und der Kopfplatte (13′) eben sind, wobei der Kontaktbereich durch eine Führungs- und Stabilisierungsnut (22), die an der Unterseite der besagten Kopfplatte (13′) ausgebildet ist, begrenzt ist.

7. Vorrichtung gemäß einem Ansprüche 1 bis 6, dadurch gekennzeichnet, daß sie einen mit wenigstens einem Innengewinde (4′) versehenen Ansatz (24) aufweist, der zum Ineinandergreifen mit dem Sockel (1) unter Aufnahme des besagten Organs (6) geeignet ist, wobei zwischen dem Ansatz (24) und dem Sockel (1) ein Indexiersystem vorgesehen ist, um die Gewinde (4, 4') des Ansatzes (24) und des einstellbaren Organs (6) in Fluchtung zu bringen, das durch eine äußere Rippe (25) gebildet wird, die mit einer Aufnahmenut (26) zusammenarbeitet, die am Sockel bzw. an dem besagten Organ ausgebildet sind.

## Claims

1. Device for adjusting support studs for slabs or similar (17), of the type comprising a base (1), a member (6) carried by the base and adjustable in height by screwing on the base and a head plate (13, 13′) resting on the said member (6) and supporting the slabs (17) at their corners, the said member (6) being provided with means ensuring its rotation on the base by means of a suitable tool capable of being inserted in the space between the slabs positioned on the said head plate (13, 13′), the latter having in its central area a passage (14) for the insertion of the said tool, characterised in that the said means is a vertical throat (11) rectangular in cross section, a few millimetres wide and a few centimetres long, whose vertical axis is identical to that of the said member (6), the said throat being provided in a part of the member connected by a shell (10) to the junction of the top circular rim of the said member and an annular table (7) whose top face receives the head plate (13, 13′), the bottom of the throat (11) being located in an area approximately halfway down the member (6).

2. Device according to claim 1, characterised in that the said shell (10) is in the shape of a bowl or funnel for the purpose of guiding the tool for actuating the rotation of the member which is adjustable in height (6).

3. Device according to claim 1 or 2, characterised in that between the said member (6) and the said head plate (13) are provided means preventing any uncovenanted unscrewing between the said components (6, 13, 13′) without preventing the manoeuvring of the said member (6) with the said suitable tool.

4. Device according to claim 3, characterised in that the said means are projections (8, 19) formed on the faces of the said components (6, 13) in contact.

5. Device according to claim 3, characterised in that the said means consist of, on the one hand, at least one snug (20) fixecd to the said member (6), provided in line with the top circular inner rim of the member and projecting slightly above the plane of the said table (7) and, on the other hand, at least one tongue (21) provided on the inner rim of the table (7) and able to come into abutment against the said snug whilst retracting in order to slide over the latter in the event of the said adjustable member being rotated with the said suitable tool.

6. Device according to claim 5, characterised in that the said surfaces of the table (7) and head plate (13′) in contact are plane, the contact area being defined by a rib (22) for guiding and stabilising, formed on the bottom face of the said head plate (13′).

7. Device according to one of claims 1 to 6, characterised in that it includes an extension piece (24) provided with at least one internal thread (4′), capable of being fitted on the base (1) whilst receiving the said member (6), between the extension piece (24) and the base (1) being provided an indexing system for bringing into phase the threads (4, 4′) on the extension piece and the adjustable member (6), consisting of an external rib (25) interacting with a receiving recess (26), formed respectively on the base and on the said member.
